# EUROPÄISCHE PATENTSCHRIFT

(11) **EP 0 303 196 B1**
(45) Veröffentlichungstag und Bekanntmachung des Hinweises auf die Patenterteilung: **07.10.1992**
(21) Anmeldenummer: 88112767.4
(22) Anmeldetag: 05.08.1988
(51) Int. Cl.: H01H 73/04, H01H 71/24

(54) **Elektrisches Installationsschaltgerät, insbesondere Leitungsschutzschalter**
Electric installation switchgear particularly automatic cut-out
Interrupteur d'installation électrique, particulièrement un disjoncteur de protection de ligne

(30) Priorität: 11.08.1987 DE 3726675
(43) Veröffentlichungstag der Anmeldung: 15.02.1989
(73) Patentinhaber: Asea Brown Boveri Aktiengesellschaft, 68309 Mannheim (DE)
(72) Erfinder: Runtsch, Erhard, D-6944 Hemsbach (DE)
(74) Vertreter: Rupprecht, Klaus, Dipl.-Ing.

(56) Entgegenhaltungen:
- CH-A- 441 486
- DE-B- 1 040 647
- DE-B- 1 199 363
- DE-B- 1 413 972
- DE-B- 1 663 047
- FR-A- 464 144

## Beschreibung

Die Erfindung betrifft ein elektrisches Schaltgerät gemäß dem Oberbegriff des Anspruches 1.

Sie betrifft insbesondere einen Leitungsschutzschalter, bei dem die Merkmale des Oberbegriffes des Anspruches 1 verwirklicht sind.

Ein Schaltgerät, bei dem die Kontaktstücke der Kontaktstelle an bewegbaren Kontakthebeln angeformt sind, ist aus der DE-B-10 40 647 bekannt geworden. Die Kontakthebel sind dabei in einer Öffnung im Gehäuse geführt und werden zur Trennung der Kontaktstücke linear verschoben.

Aus der DE-B-14 13 972 ist ein Selbstschalter bekannt geworden, der ein sog. bewegliches Kontaktstück, das an einem drehbar aufgelagerten Kontakthebel angeformt ist, und ein weiteres Kontaktstück, welch letzteres als sog. Lamellenkontakt bezeichnet ist, aufweist. Die Konstruktion hier ist recht aufwendig, so daß sie sich im Prinzip für Leitungsschutzschalter nicht durchgesetzt hat.

Bei allen diesen bekannten Einrichtungen ist es nicht oder nur unvollkommen möglich, die Kontaktstücke bei Kurzschluß aufzuschlagen und damit beschleunigt zu öffnen.

Ein weiteres Problem der bekannten Schaltgeräte liegt darin, daß das oft nicht vermeidbare "Verkleben" der Kontaktstücke dazu führt, daß die Kontaktstücke bei einem Kurzschluß- oder Überlaststrom-Fall nicht mehr geöffnet werden können. Die Folgen sind bekannt.

Aus der FR-A-464 144 ist ein Schaltgerät der eingangs genannten Art bekannt geworden, das zwei um je eine Achse schwenkbare Kontakthebel aufweist, an denen Kontaktstücke angeformt sind, die mit je einem zwischen den beiden Kontaktstücken und Kontakthebeln befindlichen, an einem Tragelement befestigten Festkontaktstück zusammenwirken. Die Drehachsen der beiden Kontakthebel sind in Abstand zueinander und parallel ausgerichtet, und an den Kontakthebeln sind im Bereich der Drehachsen aufeinanderzugerichtete Arme angeformt. Außerhalb des Bereiches zwischen den Drehachsen und den Enden der Kontakthebel befindet sich ein Magnetsystem, welches einen Anker aufweist, der mit seiner isolierten Spitze gegen die beiden Arme schlägt und so die Kontakthebel in Ausschaltstellung verschwenkt.

Bei dieser bekannten Anordnung werden zwei Lichtbögen gezogen, die sich in der durch die Mittelachse des Ankers verlaufenden Richtung erweitern und offensichtlich im Nulldurchgang gelöscht werden.

Ob bei dieser Anordnung in jedem Fall sichergestellt ist, daß die Kontaktstellen auch bei Verschweißen der Kontaktstücke geöffnet werden können, kann bezweifelt werden. Insbesondere dann, wenn sich beim Anschlagen des Ankers gegen die Arme diese verformen, können die Kontaktstellen nicht mehr geöffnet werden, da in unmittelbarer Verlängerung der Bewegungsrichtung des Ankers das Tragelement für die festen Kontaktstücke liegt und der Anker, wenn überhaupt, lediglich gegen das Tragelement anschlagen wird.

Aufgabe der Erfindung ist es daher, ein Schaltgerät der eingangs genannten Art zu schaffen, dessen Kontaktstücke auch bei Verkleben sicher geöffnet werden. Weiterhin soll das Abkommutieren der Lichtbogenfußpunkte von den unmittelbaren Kontaktstellen beschleunigt und damit eine Erhöhung der Kurzschlußstrombegrenzung und des Schaltvermögens erreicht werden.

Diese Aufgabe wird erfindungsgemäß gelöst durch die kennzeichnenden Merkmale des Anspruches 1.

Im Gegensatz zu der Anordnung nach der FR-A-464 144 schlägt der Anker direkt auf die Kontaktstücke auf; ein Zwischenelement wie ein Zwischenhebel und dgl. ist nicht vorhanden. Dadurch, daß die beiden beweglichen Kontaktstücke direkt aneinander liegen und nicht gegen dazwischen befindliche Festkontaktstücke zum Anliegen kommen, trifft der Schlaganker in jedem Fall auf die Kontaktstücke auf, so daß auch dann, wenn eine gewisse Unsymmetrie zwischen der Längsachse des Schlagankers und der Kontaktstelle vorliegt, eine Öffnung der Kontaktstelle sicher bewerkstelligt werden kann.

Aus der CH-A-441 486 ist ein Leitungsschutzschalter bekannt, bei dem die Kontaktstücke im Einschaltzustand gegeneinander liegen und eine Kontaktstelle bilden. An den Enden der Kontakthebel sind Lichtbogenhörner angeformt, die allerdings in der durch die Kontakthebel aufgespannten Ebenen liegen.

Durch die Zuordnung der Spule des Schlagankersystems zu den beweglichen Kontakthebeln wird zum einen im Gegensatz zu der Ausführung nach der FR-A-464 144 eine optimale magnetische Beblasung des Lichtbogens erreicht, weil die Spule - ähnlich wie bei dem Leitungsschutzschalter nach der CH-A-441 486 - senkrecht zum Lichtbogen angeordnet ist. Durch Verwendung einer luftgeschlossenen Spule im Kontaktbereich läßt sich dort die magnetische Beblasung des Lichtbogens weiter optimieren. Zum anderen wird, wie schon erwähnt, die Kontaktstelle unmittelbar durch den Schlaganker aufgeschlagen, und so gleichzeitig die strombegrenzende Wirkung der erfindungsgemäßen Anordnung im Schaltgerät erreicht.

Ein besonderer Vorteil der erfindungsgemäßen Ausgestaltung ist darin zu sehen, daß sich beim Öffnen der Kontaktstelle die Kontaktstücke synchron voneinander entfernen, um in die Schaltposition "offen" zu gelangen. Hierdurch verringert sich der Zeitbedarf für den Öffnungsvorgang erheblich. Ferner hat man so die Möglichkeit, die Kontaktanordnung wesentlich kompakter zu gestalten, wobei die Abstände der Drehachsen der beiden Kontakthebel praktisch nur dem Kriterium "ausreichende Luftstrecke" zur Vermeidung von Entladungserscheinungen zwischen den Kontakten unterliegen.

Ein weiterer Vorteil besteht darin, daß der Schlaganker des Schlagankersystems unmittelbar die Kontaktstelle beaufschlagt und auf diese Weise eine möglicherweise erfolgte Verschweißung direkt mechanisch aufbricht; auch dies führt zu einer Reduzierung der andernfalls erforderlichen Schaltzeit, da so die Übertragung der Auslösekraft über entsprechende Schaltglieder, die ggf. zunächst elastische Verformungen erfahren, bevor die Kraftübertragung stattfindet, vermieden wird.

Da sich die Kontaktstücke jeweils auf divergierenden Kreisbahnen bewegen, wird sich die Öffnungsgeschwindigkeit, das ist die Geschwindigkeit, mit der sich die Kontaktstücke auseinanderbewegen, während des Öffnungsvorganges erhöhen. Dies resultiert daraus, daß sich die Kontakttrennung zunächst etwa geradlinig auf einer Tangente an die Kreisbahnen vollzieht, daß jedoch sehr bald die Richtungsdivergenz der Kreisbahnen dominiert, und die Kontaktstücke auseinanderstreben.

Die vorbeschriebenen Merkmale und Bewegungsabläufe sind kennzeichnend für ein sehr verschweißsicheres elektrisches Schaltgerät, das durch zuverlässige und sehr rasche Kontaktöffnung eine erheblich verbesserte Strombegrenzung erzielt und dadurch sehr kurzschlußsicher ist, was zu einer deutlichen Entlastung der übrigen Betriebsmittel beiträgt.

Bei Verwendung des Schaltgerätes als Leitungsschutzschalter ist das Schlagankersystem als ein magnetischer Auslöser ausgebildet, der zusätzlich zur Öffnung durch Einwirkung auf die Kontaktstücke auch ein Schaltschloß entklinkt.

Dabei gibt es die Möglichkeit, gemäß Anspruch 2 die freien Enden der Kontakthebel hammerkopfartig auszubilden und darüberhinaus auch gemäß Anspruch 3 den Lichtbogenhörnern Lichtbogenlöschbleche zuzuordnen.

Eine spezielle Ausgestaltung der Lichtbogenhörner ist dem Anspruch 4 zu entnehmen, wobei danach zusätzliche Lichtbogenhörner als Lichtbogenleitschienen vorgesehen sein können, die die Lichtbogenfußpunkte bei einer Ausschalthandlung hin zu dem Lichtbogenlöschblechpaket führen.

Wenn der Lichtbogen bei der Ausgestaltung der Erfindung gemäß Anspruch 5 von den Kontaktstücken auf die Lichtbogenleitschienen, d. h. auf die zusätzlichen Lichtbogenhörner, kommutiert wird, dann wird das Schlagankersystem oder der elektromagnetische Auslöser aus dem Strompfad herausgeschaltet und so vor Überlast geschützt.

Eine weitere vorteilhafte Ausgestaltung der Erfindung ist dem Anspruch 6 zu entnehmen. Danach können Permanentmagnete vorgesehen werden, so daß das Schaltgerät auch bei Gleichstrom anwendbar ist. Man hat herausgefunden, daß bei einer bestimmten Ausgestaltung des Schaltgerätes Gleichströme auch bei Spannungen > 80 V abgeschaltet werden können, weil das Magnetfeld der Permanentmagneten den Lichtbogen beaufschlagt und wenigstens einen der Fußpunkte nach außen verlagert.

Zu diesem Zweck sind die Permanentmagnete antiparallel zueinander bezogen auf ihre Pole angeordnet, so daß der eine Pol eines Permanentmagneten in eine andere Richtung als der gleiche Pol des anderen Permanentmagneten weist. Dadurch ist gewährleistet, daß bei Gleichstrom jeweils ein Lichtbogenfußpunkt infolge der Beblasung durch den zugeordneten Permanentmagneten nach außen an das freie Ende des Lichtbogenhorns getrieben wird. Die Kraftwirkung auf die Fußpunkte wird beim Öffnungsvorgang unverändert beibehalten, da die Permanentmagnete den Ausschaltweg der Kontaktstücke mit zurücklegen.

Dadurch, daß die Magnetspule für das Schlagankersystem vor der Kontaktstelle angeordnet ist, wird das Blasfeld der Magnetspule besser genutzt, indem auch schon bei relativ niedrigen Überströmen die Beblasung der Permanentmagnete unterstützt wird, wodurch sich die Kommutierung des Lichtbogens auf die vorgesehenen Lichtbogenleitbleche erheblich verbessert.

Anhand der Zeichnung, in der einige Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figur 1: eine Einsicht in ein erfindungsgemäßes Schaltgerät von der Seite,
- Figur 2: eine Schnittansicht in das Schaltgerät von oben,
- Figur 3 und 4: eine weitere Ausgestaltung der Erfindung in ähnlicher Darstellungsweise wie in den Figuren 1 und 2,
- Figur 5: ein Ersatzschaltbild des erfindungsgemäßen Schaltgeräts,
- Figur 6: die Funktionsweise der Kontakthebel,
- Figur 7: eine Seitenansicht in ein Schaltgerät mit Dauermagneten und
- Figur 8: eine auszugsweise Vergrößerung der Einzelheit "X" in Figur 7.

Das elektrische Schaltgerät ist ein Sicherungsautomat oder Leitungsschutzschalter 10, der ein Gehäuse 11 aufweist, das in an sich bekannter Weise aus zwei schalenförmig aufeinander zugeordneten Gehäuseteilen (nicht näher dargestellt) zusammengesetzt ist. Auf der Unterseite des Gehäuses 11 ist eine Ausnehmung 12 vorgesehen, die in an sich bekannter Weise eine feststehende Nase 13 und eine bewegbare Nase 14 besitzt, mit der das Schaltgerät 10 auf eine gestrichelt eingezeichnete Hutprofilschiene 15 aufgeschnappt werden kann. Der untere Bereich des Gehäuse 11 ist als Sockel 16 gestaltet, an dem Kontaktklemmen 17 und 18 angeordnet sind, die zum Anschluß des Leitungsschutzschalters 10 an einen Leitungszug dienen. Ferner besitzt der Leitungsschutzschalter 10 im Sockel 16 ein Lichtbogenlöschblechpaket 19, das aus einzelnen Lichtbogenlöschblechen 20 zusammengesetzt ist. Im oberen, dem Sockel 16 entgegengesetzten Bereich ist ein Schaltknebel 71 angeordnet, mittels dem das Schaltgerät 10 manuell ein-und ausgeschaltet werden kann. An der Rückseite des Lichtbogenlöschblechpaketes 19 befindet sich ein Auslaßraum 21, von dem aus die Lichtbogenlöschgase durch abgewinkelte Kanäle 22 und 23 nach außen strömen können.

Der abgewinkelte Verlauf der Kanäle 22, 23 soll verhindern, daß durch die Kanäle 22, 23 elektrisch leitende Substanzen ins Innere des Schalters 10 eingeführt werden können.

Der elektrische Schalter 10 besitzt ferner eine Kontaktstelle 24, die zwei Kontaktstücke 25 und 26 aufweist, welche an Kontakthebeln 27 und 28 befestigt sind, die wiederum um je eine Drehachse 29 und 30 schwenkbar sind. Die Kontakthebel 27 und 28 sind L-förmig gebogen, siehe Figur 2, wobei der eine Schenkel 31 bzw. 32 jeweils auf einer Drehachse 29 bzw. 30 gelagert ist, wogegen der andere Schenkel 33, 34 parallel zu der Ebene verläuft, die durch die beiden Drehachsen 29 und 30 aufgespannt wird. Bei geschlossenem Kontakt bildet sich dadurch eine U-Form aus, wenn man in Richtung der Drehachsen 29 bzw. 30 blickt. An den freien Enden im Bereich der Kontaktstücke 29 und 30 setzen sich beide Kontakthebel 27, 28 in Lichtbogenhörnern 35, 36 fort, die parallel zu der durch die Drehachsen 29 und 30 aufgespannten Ebene abgebogen sind.

Zwischen den beiden Drehachsen 29 und 30 befindet sich bei der in der Zeichnung dargestellten Ausführung ein elektrisches Schlagankersystem 37 mit einem zylindrischen Jochkörper 38 mit einem nach innen gebördelten Rand, der eine Wicklung 39 umgibt, die selbst wiederum auf einem zylindrischen Spulenkörper 40 aufgewickelt ist. Der Spulenkörper 40 und der Jochkörper 38 sind fest miteinander verbunden. Im Inneren des Spulenkörpers 40 befinden sich ein mit dem Spulenkörper 40 fest verbundener ortsfester Magnetkern 41 und ein Magnetanker 42, der mittels einer Druckfeder 43 von dem Magnetkern 41 weggedrückt wird. Mit dem Magnetanker 42 ist ein den Magnetkern 41 durchgreifender Schlagstift 44 verbunden, der beidseitig das Schlagankersystem 37 überragt. Auf der in der Figur 2 unten liegenden Seite besitzt der Schlagstift 44 eine Verbreiterung 45, mit der der Stift 44 gegen die Kontaktstelle 27 geschlagen wird, wodurch der Kontakthebel entgegen dem Uhrzeigersinn und der Kontakthebel 28 im Uhrzeigersinn um die Drehachsen 29 bzw. 30 verdreht werden. Die Figur 6 zeigt in dick ausgezogenen Linien die geschlossene Stellung der Kontaktstücke 24 und gestrichelt die geöffnete Stellung; dabei erkennt man, daß die Kontaktöffnungsbreite sich gegenüber einer herkömmlichen Kontaktanordnung mit nur einem beweglichen Kontakthebel verdoppelt, so daß schon deshalb die Kontaktöffnungsgeschwindigkeit erheblich vergrößert wird. Darüber hinaus ist auch die Kraft, die in Richtung P auf einen Verschweißungsbatzen in der Kontaktstelle 24 einwirkt, erheblich vergrößert.

Der Schlaganker mit dem Schlagstift 44 bewegt sich zum Öffnen der Kontaktstelle, und diese Öffnungsrichtung verläuft senkrecht zu der Ebene, in der die beiden Drehachsen 29 und 30 liegen.

Oberhalb der Spule und im Frontbereich des Schaltgerätes 10 befindet sich ein nicht näher gezeigtes Schaltschloß 50, das so ausgebildet ist, daß es im Falle eines Überlaststromes gleichzeitig auf die beiden Schenkel 31 und 32 einwirkt, um die Kontaktstelle 24 zu öffnen.

Die Figur 3 zeigt eine weitere Variante der Anordnung gemäß der Figur 1 und 2. Die beiden Kontakthebel bzw. die Schenkel 33 und 34 sind mit Kontaktstücken 51 und 52 versehen, und im Bereich der Kontaktstücke sind an die Kontakthebel 33 Litzen 53 und 54 angeschlossen. Weiter zu den Lichtbogenlöschblechen 20 hin erkennt man zwei Lichtbogenleitbleche 55 und 56, auf die ein zwischen den beiden Kontaktstücken 51 und 52 gezogener Lichtbogen kommutiert und von dort auf die beiden äußeren Lichtbogenleitbleche des Lichtbogenlöschblechpaketes 19 läuft. Die elektrische Funktionsweise dieser Anordnung ist aus der Figur 5 näher ersichtlich.

Die Figur 4 zeigt den Querschnitt durch das in Figur 3 im Längsschnitt gezeigte Schaltgerät. Anhand der Figur 3 ist bereits der wesentliche Unterschied gegenüber der in Figur 1 gezeigten Ausgestaltung beschrieben und erläutert worden.

Da sich der Unterschied im wesentlichen auf die Ausgestaltung der Kontaktstücke 51, 52 bezieht und der übrige Aufbau praktisch identisch mit dem in Figur 1 gezeigten übereinstimmt, sind für gleiche Teile auch gleiche Bezugsziffern verwendet.

Die Lichtbogenhörner können in Form eines Hammerkopfes am zugehörigen Kontakthebel angeformt sein; in Figur 4 ist durch die schraffierten Kreisflächen am Ende der Kontakthebel angedeutet, daß die Lichtbogenhörner auch senkrecht zur Zeichenebene nach oben, d. h. zum Schaltknebel 70 hin, abgebogen sein können. Die Darstellung in Figur 4 entspricht demgemäß nahezu deckungsgleich der Darstellung in Figur 2 mit Ausnahme der hammerartig ausgebildeten Kontaktstücke 51, 52, die ihrerseits jedoch an gleichartig gestalteten drehbeweglichen Kontakthebeln 33, 34 angeformt sind.

In Figur 5 ist ein Ersatzschaltbild für die elektrische Anordnung eines Leitungsschutzschalters mit der Kontakthebelanordnung gemäß den Figuren 1 bis 3 gezeigt. Der Strom fließt im eingeschalteten Zustand von der Klemme 18 über einen in den Figuren 1 und 2 nicht dargestellten thermischen Auslöser 57, über die Kontaktstücke 25 und 26 zu der Spule 39 des elektromagnetischen Auslösers oder des Schlagankersystems und von dort zur Klemme 17. Parallel zu dem thermischen Auslöser 57 und der Spule 39 und den beiden Kontaktstücken 25 und 26 sind die Lichtbogenleitbleche 55 und 56 geschaltet, die eine deutliche Trennstrecke zwischen sich haben. Wenn sich die beiden Kontaktstücke bzw. Kontakthebel um die beiden Drehachsen 29 und 30 verdrehen, zündet hier ein Lichtbogen, der problemlos auf die beiden Lichtbogenleitbleche 55 und 56 kommutiert und von diesen in das Lichtbogenlöschblechpaket 19 einwandert. Hierdurch werden der thermische Auslöser 57 und die Spule 39 aus dem Stromkreis herausgeschaltet und so vor Überlastung geschützt.

Bei allen erfindungsgemäßen Ausführungsformen befindet sich der elektromagnetische Auslöser bzw. das Schlagankersystem in unmittelbarer Nähe der Kontaktstelle 24. Dadurch wirkt das magnetische Blasfeld, das durch das Schlagankersystem bzw. durch den elektromagnetischen Auslöser erzeugt wird, im unmittelbaren Bereich der Kontaktstelle 24 und kann damit voll auf einen bei einer Ausschalthandlung gezogenen Lichtbogen einwirken. Dadurch wird erreicht, daß der Lichtbogen schneller in das Lichtbogenlöschblechpaket 15 hineinwandert, wodurch die Strombegrenzungseigenschaften des Schaltgerätes besonders gut sind.

Figur 6 zeigt die bereits aus Figur 2 bis 4 bekannten Kontakthebel 27, 28, welche jeweils in den Drehachsen 29, 30 schwenkbar gelagert sind.

Durch einen Stoß (Pfeilrichtung P) des hier nicht gezeigten Schlagstifts 44 gegen die Kontaktstelle 24 werden die Kontakthebel 27, 28, jeweils um die Drehpunkte 29, 30, schwenkend, auseinanderbewegt und nehmen dann die gestrichelt dargestellte Position ein.

In Figur 7 ist das Schaltgerät 10 gezeigt, das auch in Figur 1 zu sehen ist, jedoch im Unterschied dazu an seinen Kontakthebeln 27, 28 im Bereich der Abbiegung der Lichtbogenhörner 35, 36 jeweils mit einem Permanentmagnet 58, 60 versehen ist. Bei der Anordnung der Permanentmagnete 58, 60, die jeweils an der Übergangsstelle vom Kontakthebel 27, 28 zum Lichtbogenhorn 35, 36 auf der der Berührungsstelle der Kontaktstücke entgegengesetzten Seite in der Ecke angebracht sind, ist wichtig, daß ihre Pole - bezogen auf eine Seite - jeweils voneinander verschieden sind. Dies ist damit gezeigt, daß der aus in Figur 7 rechter Hand gezeigte Kontakthebel 27 mit einem Dauermagnet 58 ausgestattet ist, der ein Kreuz an seiner sichtbaren Stirnfläche trägt. Dieses Kreuz soll anzeigen, daß seine Feldlinien in die Blattebene eintauchen, d. h. seine sichtbare Seite ist der Südpol. Demgegenüber weist der am anderen, linker Hand gezeigten Kontakthebel 28 angeordnete Permanentmagnet 60 mit seinem Nordpol zum Betrachter. Dies ist durch den zentralen Punkt angezeigt, der besagt, daß hier die Feldlinien aus der Blattebene hervortreten.

Mit "X" ist eine Einzelheit des Schaltgerätes 10 bezeichnet, die in Figur 8 vergrößert gezeigt ist. Diese Einzelheit "X" betrifft die Ausgestaltung der Kontaktstelle 24 und ihre Wirkungsweise bei eingebauten Permanentmagneten 58, 60.

Je nachdem, ob bei Betrieb an einem Gleichstromnetz an die mit dem Kontakthebel verbundene Anschlußklemme 17, 18 der Pluspol oder der Minuspol angeschlossen ist, wird infolge der magnetischen Beblasung durch einen der Permanentmagneten 58, 60 der an dem ihm zugeordneten Lichtbogenhorn 35, 36 befindliche Lichtbogenfußpunkt 35, 36 nach außen, d.h. an das Ende des Lichtbogenhorns 35, 36 gedrängt, wo er problemlos auf die nahe Löscheinrichtung 20 überwechselt.

In dem in Figur 8 gezeigten Beispiel fließt der Strom im Lichtbogen L vom Fußpunkt 62 am linken Lichtbogenhorn 36 zum gegenüberliegenden Lichtbogenhorn 35. Infolge des magnetischen Feldes des dort angeordneten Permanentmagneten 58 wird der Lichtbogenfußpunkt 64 am rechten Lichtbogenhorn 35 nach außen verlagert, aus den zuvor erläuterten Gründen.

## Patentansprüche

1. Elektrisches Schaltgerät mit zwei jeweils an den freien Enden von um je eine Drehachse (29, 30) schwenkbar gelagerten Kontakthebeln (27, 28; 33, 34) befestigten Kontaktstücken (25, 26; 51, 52), wobei die Drehachsen (29, 30) parallel und in Abstand zueinander verlaufen und wobei die Längen der Kontakthebel (27, 28; 33, 34), gemessen von den Drehachsen (29, 30) bis zu den Kontaktstücken (25, 26; 51, 52), gleich sind, mit einem Schlaganker (44), der entweder Teil eines elektromagnetischen Auslösers (39) oder eines Schlagankersystem (37) ist und bei Auftreten eines Über- oder Kurzschlußstromes senkrecht zu der durch die Drehachsen (29, 30) aufgespannten Ebene auf die Kontakthebel (27, 28; 33, 34) einwirkt, um diese in Ausschaltstellung zu verbringen, und gegebenenfalls mit einem thermischen Auslöser (57), dadurch gekennzeichnet, daß die Kontaktstücke (25, 26; 51, 52) im Einschaltzustand gegeneinander liegen und eine Kontaktstelle (24) bilden, daß der elektromagnetische Auslöser (39) bzw. das Schlagankersystem (37) zwischen den Drehachsen (29, 30) unmittelbar vor den Kontaktstücken (25, 26; 51, 52) angeordnet ist, daß der Schlaganker (44) senkrecht zu der durch die Drehachsen (29, 30) aufgespannten Ebene gleichzeitig auf beide Kontakthebel (27, 28; 33, 34) im Bereich der Kontaktstücke (25, 26; 51, 52) zu ihrer Öffnung schlägt und daß an den Enden der Kontakthebel (27, 28; 33, 34) in einer Ebene, die senkrecht zu der durch die Kontakthebel (27, 28; 33, 34) aufgespannten Ebene und parallel zu der durch die Drehachsen (29, 30) aufgespannten Ebene verläuft, an die Kontaktstücke (25, 26; 51, 52) anscnließende, den bei einer Ausschalthandlung auftretenden Lichtbogen verlängernde Lichtbogenhörner (35, 36) angeformt sind.

2. Elektrisches Schaltgerät nach Anspruch 1, dadurch gekennzeichnet, daß die freien Enden der Kontakthebel (33, 34) hammerkopfartig ausgebildet sind, wobei die Hammerkopfformen Doppel-Lichtbogenhörner (51, 52) bilden.

3. Elektrisches Schaltgerät nach einem der Ansprüche 1 und 2, dadurch gekennzeichnet, daß den Lichtbogenhörnern (35, 36; 51, 52) ein Lichtbogenlöschblechpaket (19) zugeordnet ist.

4. Elektrisches Schaltgerät nach Anspruch 3, dadurch gekennzeichnet, daß den Kontaktstücken (51, 52) zusätzliche Lichtbogenhörner als Lichtbogenleitschienen (55, 56) zugeordnet sind, die die beiden Lichtbogenfußpunkte bei einer Ausschalthandlung hin zu dem Lichtbogenlöschblechpaket (19) führen.

5. Elektrisches Schaltgerät nach Anspruch 4, dadurch gekennzeichnet, daß durch das Kommutieren des Lichtbogens von den Kontaktstücken (25, 26; 51, 52) in deren Öffnungsstellung über die Lichtbogenhörner (35, 36) auf die Lichtbogenleitschienen (55, 56) in das Lichtbogenlöschblechpaket (19) das Schlagankersystem oder der elektromagnetische und ggf. der thermische Auslöser (37, 39, 57) stromlos und so vor Überlastung geschützt sind.

6. Elektrisches Schaltgerät nach einem der Ansprüche 1 bis 5, dadurch gekennzeichnet, daß zur magnetischen Beblasung des zwischen den Lichtbogenhörnern (35, 36) gezündeten Lichtbogens (L) Permanentmagnete (58, 60) vorgesehen sind, von denen je einer an jedem schwenkbar gelagerten Kontakthebel (27, 28; 33, 34) im Bereich des zugehörigen Kontaktstückes (25, 26), an der Übergangsstelle zwischen dem Kontakthebel (27, 28; 33, 34) und dem zugehörigen Lichtbogenhorn (35, 36), auf der der Berührungsstelle der Kontaktstücke (25, 26) abgewandten Seite und bezüglich der Pole antiparallel zum anderen Permanentmagneten angeordnet ist.

## Claims

1. Electrical switching device having two contact pieces (25, 26; 51, 52) secured in each case to the free ends of contact levers (27, 28; 33, 34) mounted so as to be able to swivel about an axis (29, 30) of rotation in each case, the axes (29, 30) of rotation extending parallel to and at a distance from one another and the lengths of the contact levers (27, 28; 33, 34), measured from the axes (29, 30) of rotation to the contact pieces (25, 26; 51, 52), being equal, having an impact armature (44) which is either a part of an electromagnetic trigger (39) or of an impact armature system (37) and given the occurrence of an overcurrent or short-circuit current acts perpendicular to the plane defined by the axes (29, 30) of rotation, on the contact levers (27, 28; 33, 34) in order to bring the latter into the open position, and having, if necessary, a thermal trigger (57), characterised in that the contact pieces (25, 26; 51, 52) bear against one another in the closed state and form a contact point (24), in that the electromagnetic trigger (39) or the impact armature system (37) is arranged between the axes (29, 30) of rotation directly in front of the contact pieces (25, 26; 51, 52), in that the impact armature (44) simultaneously strikes, perpendicular to the plane defined by the axes (29, 30) of rotation, against both contact levers (27, 28; 33, 34) in the region of the contact pieces (25, 26; 51, 52) to open them, and in that arc horns (35, 36), which are joined to the contact pieces (25, 26; 51, 52) and lengthen the arc occurring during an opening operation, are integrally formed on the ends of the contact levers (27, 28; 33, 34) in a plane which extends perpendicular to the plane defined by the contact levers (27, 28; 33, 34) and parallel to the plane defined by the axes (29, 30) of rotation.

2. Electrical switching device according to Claim 1, characterised in that the free ends of the contact levers (33, 34) are constructed like a hammer head, the hammer-head shapes forming double arc horns (51, 52).

3. Electrical switching device according to one of Claims 1 and 2, characterised in that an arc splitter stack (19) is assigned to the arc horns (35, 36; 51, 52).

4. Electrical switching device according to Claim 3, characterised in that the contact pieces (51, 52) are additionally assigned arc horns as arc guide rails (55, 56) which during an opening operation lead the two arc feet to the arc splitter packets (19).

5. Electrical switching device according to Claim 4, characterised in that due to the commutation of the arc from the contact pieces (25, 26; 51, 52) in their open position via the arc horns (35, 36) onto the arc guide rails (55, 56) into the arc splitter packet (19) the impact armature system or the electromagnet and, if necessary, the thermal trigger (37, 39, 57) are deenergised and thus protected against overloading.

6. Electrical switching device according to one of Claims 1 to 5, characterised in that there are provided for the magnetic blow-out of the arc (L) struck between the arc horns (35, 36) permanent magnets (58, 60), one each of which is arranged on each swivellably mounted contact lever (27, 28; 33, 34) in the region of the associated contact piece (25, 26), at the transition point between the contact lever (27, 28; 33, 34) and the associated arc horn (35, 36), on the side averted from the contact point of the contact pieces (25, 26) and with reference to the poles in an anti-parallel fashion relative to the other permanent magnet.

## Revendications

1. Appareil de coupure électrique comportant deux contacts (25, 26; 51, 52) qui sont fixés respectivement sur les extrémités libres de leviers porte-contacts (27, 28; 33, 34) montés pivotants chacun autour d'un axe (29, 30), les axes (29, 30) étant parallèles entre eux et disposés à distance l'un de l'autre et la longueur des leviers portecontacts (27, 28; 33, 34), mesurée à partir des axes (29, 30) jusqu'aux contacts (25, 26; 51, 52), étant la même, une armature battante (44) qui soit fait partie d'un déclencheur (39) électromagnétique, soit constitue un système à armature battante (37) et qui, en présence d'une surtension ou d'un courant de court-circuit, agit sur les leviers portecontacts (27, 28; 33, 34) perpendiculairement au plan défini par les axes (29, 30) pour amener lesdits leviers en position d'ouverture et comportant le cas échéant un déclencheur thermique (57), caractérisé par le fait que, en position enclenchée, les contacts (25, 26; 51, 52) sont appliqués l'un contre l'autre et forment un point de contact (24), que le déclencheur électromagnétique (39) ou le système à armature battante (37) est disposé entre les axes (29, 30) juste avant les contacts (25, 26; 51, 52), que l'armature battante (44) frappe simultanément les deux leviers porte-contacts (27, 28; 33, 34) perpendiculairement au plan défini par les axes (29, 30) dans la région des contacts (25, 26; 51, 52) afin d'ouvrir ceux-ci et par le fait que des comes de contact d'arc électrique (35, 36) qui prolongent l'arc électrique amorcé lors d'une action de déclenchement sont agences aux extrémités des leviers porte-contacts (27, 28; 33, 34), dans un plan qui est perpendiculaire au plan défini par les leviers porte-contacts (27, 28; 33, 34) et parallèle au plan défini par les axes (29, 30).

2. Appareil de coupure électrique selon la revendication 1, caractérisé par le fait que les extrémités libres des leviers portecontacts (33, 34) ont une forme de tête de marteau, les formes de tête de marteau constituant des cornes de contact d'arc électriques doubles (51, 52)

3. Appareil de coupure électrique selon l'une des revendications 1 et 2, caractérisé par le fait qu'un paquet de tôles d'extinction d'arc (19) est associé aux comes de contact d'arc électrique (35, 36; 51, 52).

4. Appareil de coupure électrique selon la revendication 3, caractérisé par le fait que des comes de contact d'arc électrique supplémentaires sont associées aux contacts (51, 52) en tant que rails de guidage d'arc (55, 56), lesquels rails de guidage d'arc, lors d'une action de déclenchement, dirigent les deux racines d'arc vers le paquet de tôles d'extinction (19).

5. Appareil de coupure électrique selon la revendication 4, caractérisé par le fait que la commutation de l'arc électrique des contacts (25, 26; 51, 52), lorsque ceux-ci sont en position ouverte, vers le paquet de tôles d'extinction d'arc (19) par l'intermédiaire des cornes de contact d'arc (35, 36) et des rails de guidage d'arc (55, 56) entraîne la coupure de l'alimentation du déclencheur électromagnétique et éventuellement du déclencheur thermique (37, 39, 57) qui, ainsi, sont protégés contre les surcharges.

6. Appareil de coupure électrique selon l'une des revendications 1 à 5, caractérisé par le fait qu'il est prévu, pour le soufflage magnétique de l'arc électrique (L) formé entre les comes de contact d'arc (35, 36), des aimants permanents (58, 60) qui sont disposés chacun sur un levier porte-contacts (27, 28; 33, 34) pivotant, dans la région du contact (25, 26) concerné, au point de raccordement entre le levier porte-contacts (27, 28; 33, 34) et la come de contact d'arc (35, 36), sur la face opposée au point de contact des contacts (25, 26), de manière telle que les pôles de l'un des aimants soient anti-parallèles aux pôles de l'autre aimant.
